# FASCICULE DE BREVET EUROPEEN

(11) **EP 0 787 444 B1**
(45) Date de publication et mention de la délivrance du brevet: **08.08.2001**
(21) Numéro de dépôt: 97870010.2
(22) Date de dépôt: 29.01.1997
(51) Int. Cl.: A45D 2/00, A45D 2/18

(54) **Bigoudi**
Haarwickler
Hair curler

(30) Priorité: 31.01.1996 BE 9600091
(43) Date de publication de la demande: 06.08.1997
(73) Titulaire: Brams, Patrick, 4280 Villers-le-Peuplier (BE)
(72) Inventeur: Brams, Patrick, 4280 Villers-le-Peuplier (BE)
(74) Mandataire: Van Malderen, Michel

(56) Documents cités:
- EP-A- 0 039 072
- FR-A- 649 696
- FR-A- 1 153 109
- FR-A- 2 416 667
- GB-A- 2 194 437
- US-A- 1 572 027
- US-A- 2 936 766
- US-A- 3 871 388
- US-A- 4 942 892

## Description

### OBJET DE L'INVENTION

La présente invention porte sur un "bigoudi", terme utilisé dans le sens large, c'est-à-dire un objet permettant la mise en forme de cheveux.

### ARRIERE-PLAN TECHNOLOGIOUE

Traditionnellement, les bigoudis sont constitués par des objets tels que tiges et rouleaux, destinés à conférer des formes particulières aux mèches de cheveux, c'est-à-dire à les boucler.

Pour ce faire, les mèches de cheveux sont enroulées sur ces bigoudis, par exemple à l'état mouillé, et sont ensuite séchés. Dans certains cas, divers traitements du type "permanente" concourent à la mise en forme des cheveux.

Après un certain temps, les bigoudis sont retirés et les cheveux conservent une forme bouclée ou frisée.

On a également utilisé diverses techniques pour maintenir la forme bouclée, notamment en utilisant des produits dits coiffant ou fixant.

En pratique cependant, et essentiellement en fonction de la nature du cheveu, les formes que l'on peut obtenir sont limitées.

Dans le document US 3 871 388 A, on décrit un dispositif permettant de réaliser diverses mises en forme de cheveux (forme bouclée ou droite) qui est constitué d'un treillis comportant des mono-filaments en matière plastique et des fils en métal déformable, disposés parallèlement à un élément de charnière permettant de replier en le refermant, ledit dispositif.

On l'utilise en interposant des mèches de cheveux et en déformant l'ensemble en forme de S. On forme ainsi des anglaises, dont le sens de bouclage, contrairement à ce qui est obtenu avec des bigoudis classiques, peut être d'abord dans un sens et ensuite dans le sens opposé.

Dans le document US 4 942 892 A, on propose un dispositif permettant de réaliser une mise en forme des cheveux en forme de Z, qui est constitué par un élément allongé central plat et de deux extrémités rabattables sur l'élément central à l'aide de deux charnières.

L'ensemble est réalisé en un matériau plastique semi-rigide.

Ce dispositif n'est pas prévu pour conférer une mise en forme en plusieurs zigzags.

Le document GB 2 194 437 A, décrit un élément de mise en forme déformable pourvu de fils en cuivre destinés à permettre un pliage et le maintien en une forme non plane.

Le document US 2 936 766 A, décrit une bande de matière résiliente qui est enroulée pour former des boucles.

Le document FR 649 696 A, décrit un dispositif constitué par plusieurs barrettes ou pinces, destinées à onduler des cheveux.

Le document US 572 027 A, décrit un dispositif constitué par des fils un U reliés entre eux, en permettant un pliage.

Le document EP 0 039 072 A, décrit un bigoudi comportant un ressort. Il sert de manière classique à enrouler des cheveux et à les mettre en forme de boucles.

Le document FR 2 416 667 A, décrit un dispositif comportant deux éléments allongés et plats de forme complémentaire et assemblables l'un à l'autre pour onduler des cheveux.

Le document FR 1 153 109 A, décrit un dispositif composé de deux parties permettant de pincer des cheveux. Les parties sont flexibles et permettent d'enrouler le dispositif et les cheveux en spirale ou en hélice.

### OBJET DE LA PRESENTE INVENTION

La présente invention vise à fournir par une technique simple, des formes nouvelles à l'aide d'un "bigoudi".

Il convient de noter que le terme "bigoudi" doit s'entendre au sens large comme un objet servant à la mise en forme et que ceci n'implique notamment pas nécessairement que les cheveux doivent être enroulés sur le bigoudi, ainsi qu'il apparaîtra ci-après.

### ELEMENTS CARACTERISTIQUES DE L'INVENTION

L'invention propose un objet de mise en forme des cheveux, qualifié de bigoudi, constitué par une feuille, de préférence réalisée en une matière semi-rigide ou rigide ou encore en papier, pourvue de perforations, caractérisé en ce que ladite feuille a été pliée une première fois dans le sens de sa longueur en formant un pli central et qui ensuite, a été pliée en zigzag perpendiculairement à ce pli central, et en ce qu'elle comporte un moyen tel qu'un clips ou un élastique, afin de pouvoir maintenir les cheveux et le bigoudi dans la position obtenue après le pliage en zigzag.

Avantageusement, la feuille de départ comporte sur au moins la moitié d'un côté, une découpe correspondant à la largeur et à la hauteur d'une mèche de cheveux qui sera interposée entre les deux épaisseurs se recouvrant de la feuille après quoi, la feuille ainsi repliée en recouvrement des deux moitiés de la feuille, est pliée selon la forme du zigzag.

Les plis mentionnés, y compris les plis en zigzag, peuvent être facilement rendus permanents par mise sous pression et par traitement thermique de la matière semi-rigide à l'état plié.

Avantageusement, sur au moins un des bords de la feuille opposé au pli central, une surépaisseur peut être prévue pour éviter un écrasement des mèches de cheveux. Une telle surépaisseur peut être réalisée sur les deux côtés, en particulier lorsque l'on désire introduire des produits appropriés au traitement envisagé (permanente, agents fixants ou coiffants).

L'intérêt de la forme particulière de ce bigoudi réside dans le fait que chacun des zigzags forme une boucle ou cran dans la mèche mais que la partie entre ces zigzags reste plane et qu'en conséquence, une partie plate est réalisée sur les mèches de cheveux entre chacun des crans.

Des effets particuliers nouveaux, non réalisables avec les bigoudis classiques à enroulement, peuvent ainsi être obtenus et de plus, du fait que le bigoudi utilisé peut être réalisé sous différentes largeurs, longueurs et espacements entre les zigzag, il devient possible d'obtenir une série d'effets particuliers à l'aide de bigoudis de ce type.

### DESCRIPTION D'UNE FORME PREFEREE D'EXECUTION DE L'INVENTION

L'invention sera décrite plus en détail en référence à une forme d'exécution préférée de l'invention en se référant aux dessins schématiques annexés, destinés sans aucun caractère limitatif, à représenter un "bigoudi" conforme à l'invention.

Dans les dessins :
La figure 1 représente une vue en plan du bigoudi déplié "à plat";
La figure 2 représente le bigoudi replié; et
La figure 3 représente une vue en perspective du bigoudi partiellement replié.

Dans les figures, des repères de références identiques sont utilisés pour des éléments identiques ou similaires.

Le bigoudi portant le repère général 1 est constitué par une feuille 3, de préférence réalisée en un matériau semi-rigide tel que du polyéthylène ou une résine acrylate, mais du papier ou du carton peuvent également être envisagés.

On choisit de préférence des matières qui gardent en principe leur forme plane mais qui, lorsqu'elles sont soumises à une pression combinée avec une action thermique à l'état replié, forment un pli permanent.

Cette feuille est pourvue d'une encoche 5 et d'une série de perforations ou découpes 7 représentées schématiquement sous forme d'une série de trous se superposant lors du pliage selon le pli central 9.

Les perforations peuvent également être des micro-perforations ainsi qu'il sera indiqué plus loin, ou encore une ou plusieurs larges découpes de la feuille entre deux plis en zigzag.

La feuille dans le sens de sa longueur comporte un pli permanent 9 qui a pour résultat que la partie 3A de la feuille et la partie 3B ont tendance à se recouvrir.

Avantageusement, sur l'un des côtés de la feuille, c'est-à-dire dans le dessin sur la partie 3B qui est opposée au pli 9, il est prévu une surépaisseur indiquée par le repère 11.

La partie 3A est rabattue sur la partie 3B et le pli 9 est fixé thermiquement.

De plus, dans cette position, c'est-à-dire en double épaisseur de la feuille 3, une série de plis en zigzag 13 ont été réalisés et fixés par application d'une pression combinée avec un traitement thermique à l'état replié. Bien entendu, les plis fixés ainsi qu'indiqué permettent d'encore déplier le bigoudi en vue de son utilisation.

On notera que les plis peuvent avoir des formes arrondies plutôt que des angles francs.

L'encoche 5 réalisée à la partie supérieure de la moitié 3A de la feuille est destinée à recevoir une mèche de cheveux en appliquant la feuille à l'état déplié à la base des cheveux, en recevant la base des cheveux dans cette encoche 5.

Ensuite, la feuille 3A est repliée sur la feuille 3B en emprisonnant les cheveux. En repliant ensuite la double feuille emprisonnant les cheveux selon les pliures en zigzag 13, on leur imprime des ondulations que l'on "fixera" par tout moyen approprié.

Les cheveux ont été représentés également schématiquement sous forme d'une mèche 15 représentée comme étant visible sous la partie 3B.

Bien entendu, cette mèche dans la réalité est beaucoup plus fournie que ne l'indiquent les représentations pour des raisons de clarté des dessins. La largeur de la mèche correspond approximativement à la largeur de la découpe 5.

On choisira en principe la longueur de la feuille, c'est-à-dire également le nombre de zigzags en fonction de la longueur des cheveux qui doivent être traités, ceux-ci en principe ne devant pas dépasser la longueur de la feuille.

Afin de pouvoir maintenir le bigoudi en position repliée des zigzags, des moyens appropriés peuvent être prévus. On notera que la feuille 1, lorsqu'elle est à plat (figure 1), n'est pas rigoureusement rectangulaire. Lorsqu'elle est liée, du fait de sa forme trapézoïdale, elle affecte la forme représentée à la figure 2.

Un élément rigide 17 peut être solidarisé sur la portion près de l'encoche 5 de la partie 3B de la feuille par collage, par insertion dans des découpes prévues à cet effet dans la feuille ou par tout autre moyen et un élément de maintien, par exemple un élastique 19 ou un clips, peut garder le bigoudi dans sa position repliée selon le pli 9 en emprisonnant les cheveux entre les parties 3A et 3B et en les mettant en forme à l'aide des pliures en zigzag 13. La "fixation" peut être réalisée par tout moyen approprié, par exemple à l'aide d'un sèche-cheveux agissant sur des cheveux de préférence humides et pourvus d'agents traitants appropriés c'est-à-dire d'agents coiffant, fixant, permanente, etc.

Les perforations 7 permettent l'action du sèche-cheveux et des produits de traitement.

Il est apparu particulièrement efficace de prévoir au niveau des pliures en zigzag des micro-perforations (non représentées) pour faciliter la pénétration à la fois des éléments fixateur et du flux d'air chaud.

L'effet particulier obtenu par cette technique réside dans une succession de crans ou boucles et de parties plates.

Ceci permet d'obtenir des effets particuliers non encore atteints jusqu'à présent.

Il convient de noter qu'il est possible de donner une légère pliure (représentée par le repère 21 de la figure 2) à la partie plane entre chaque zigzag pour créer des effets complémentaires c'est-à-dire une boucle franche suivie d'une partie plate légèrement déformée, ensuite une légère déformation, à nouveau une partie plate et ensuite une boucle en sens inverse réalisée par le pli en zigzag suivant, qui est bien entendu de sens opposé au précédent.

Bien qu'on ait décrit des formes particulières de l'invention, il doit être bien entendu que de nombreuses modifications sont réalisables, notamment dans le choix du matériau, les dimensionnements et en particulier les espacements des zigzags.

C'est ainsi notamment que lorsqu'on indique que les plis en zigzag sont perpendiculaires au pli central, il faut comprendre que sans sortir du cadre de l'invention, il est possible de réaliser des plis en zigzag qui ne sont pas rigoureusement perpendiculaires au pli central mais qui peuvent être également légèrement obliques.

De même, le pli central ne doit pas être réalisé rigoureusement au milieu de la feuille, mais une des parties (3A par exemple) peut déborder par rapport à l'autre partie 3B si l'on souhaite, sans que ceci n'apporte cependant aucun avantage particulier.

## Revendications

1. Objet de mise en forme des cheveux, qualifié de bigoudi(1), constitué par une feuille (3), de préférence réalisée en une matière semi-rigide ou rigide ou encore en papier, pourvue de perforations (7) caractérisé en ce que ladite feuille a été pliée une première fois dans le sens de sa longueur en formant un pli central (9) et qui ensuite, a été pliée en zigzag (13) perpendiculairement à ce pli central, et en ce qu'elle comporte un moyen tel qu'un clips ou un élastique, afin de pouvoir maintenir les cheveux (15) et le bigoudi (1) dans la position obtenue après le pliage en zigzag.

2. Objet selon la revendication 1 caractérisé en ce que la feuille (3) comporte sur au moins la moitié d'un côté, une découpe (5) correspondant à la largeur et à la hauteur d'une mèche de cheveux qui sera interposée entre les deux épaisseurs se recouvrant de la feuille (3), après quoi la feuille ainsi repliée en recouvrement des deux moitiés (3A, 3B) de feuille est pliée selon la forme du zigzag (13).

3. Objet selon la revendication 1 ou 2, caractérisé en ce que les plis (9, 13) sont rendus permanents par mise sous pression et par un traitement thermique de la matière à l'état plié.

4. Objet selon l'une quelconque des revendications 1 à 3, caractérisé en ce que sur au moins un des bords de la feuille (3A) opposé au pli central (9), une surépaisseur (11) est prévue.

5. Objet selon l'une quelconque des revendications 1 à 4, caractérisé en ce qu'une légère pliure (21) est prévue à la partie plane entre chaque zigzag.

## Claims

1. Hair-shaping item, so-called hair-curler (1), being made with a sheet (3) preferably made of either a semi-rigid or rigid material or also of paper, provided with punched holes (7), characterized in that said sheet is folded a first time lengthwise by forming a central fold (9) and is then folded in zigzag (13) perpendicularly to such central fold, and in that it comprises such means as a clip or an elastic band so as to be able to keep hair (15) and hair-curler (1) in the position reached after said zigzag-folding.

2. Item according to claim 1, characterized in that the sheet (3) comprises on at least one side half a cutting (5) corresponding to the width and the height of a hair lock which will be put between the two superimposed thicknesses of the sheet (3), after what the sheet being folded by recovering both sheet halves (3A, 3B) is folded in zigzag (13).

3. Item according to claim 1 or 2, characterized in that the folds (9, 13) are made permanent by pressure application and thermal treatment of the material in the folded condition.

4. Item according to any one of claims 1 to 3, characterized in that on at least one of the sheet edges (3A) being opposed to the central fold (9) an over-thickness (11) is provided.

5. Item according to any one of claims 1 to 4, characterized in that a slight folding (21) is provided on the flat part between respective zigzags.

## Patentansprüche

1. Gegenstand zum Formen der Haare, als Lockenwickler (1) bezeichnet, bestehend aus einer Folie (3), die vorzugsweise aus einem halbstarren oder starren Material oder auch aus Papier verwirklicht ist, und mit Perforationen (7) versehen ist, dadurch gekennzeichnet, daß die Folie ein erstes Mal in der Richtung ihrer Länge gefaltet wurde, wobei eine mittlere Falte (9) gebildet wurde, und danach senkrecht zu dieser mittleren Falte zickzackförmig (13) gefaltet wurde, und daß sie ein Mittel, wie einen Clip oder ein Gummiband umfaßt, um die Haare (15) und den Lockenwickler (1) in der nach der zickzackförmigen Faltung erhaltenen Position festhalten zu können.

2. Gegenstand gemäß Anspruch 1, dadurch gekennzeichnet, daß die Folie (3) über mindestens die Hälfte einer Seite einen Ausschnitt (5) umfaßt, welcher der Breite und der Höhe einer Haarsträhne entspricht, die zwischen die zwei sich überdeckenden Dicken der Folie (3) gelegt wird, wonach die so bei Überdeckung der zwei Folienhälften (3A, 3B) zusammengefaltete Folie zickzackförmig (13) gefaltet wird.

3. Gegenstand gemäß Anspruch 1 oder 2, dadurch gekennzeichnet, daß die Falten (9, 13) durch Unterdrucksetzung und durch eine Wärmebehandlung des Materials in dem gefalteten Zustand dauerhaft gemacht werden.

4. Gegenstand gemäß irgendeinem der Ansprüche 1 bis 3, dadurch gekennzeichnet, daß auf mindestens einem der Ränder der Folie (3A), die der mittleren Falte (9) gegenüberliegen, eine Überdicke (11) vorgesehen ist.

5. Gegenstand gemäß irgendeinem der Ansprüche 1 bis 4, dadurch gekennzeichnet, daß bei dem ebenen Teil zwischen jeder zickzackförmigen Faltung eine leichte Falzung (21) vorgesehen ist.
